# EUROPÄISCHE PATENTSCHRIFT

(11) **EP 3 948 830 B1**
(45) Veröffentlichungstag und Bekanntmachung des Hinweises auf die Patenterteilung: **20.11.2024**
(21) Anmeldenummer: 19715432.1
(22) Anmeldetag: 27.03.2019
(51) Int. Cl.: G09F 3/03

(54) **ÜBERWACHBARES VERSCHLUSSELEMENT UND PLOMBE MIT EINEM SOLCHEN VERSCHLUSSELEMENT**
CLOSURE ELEMENT THAT CAN BE MONITORED AND SEAL HAVING A CLOSURE ELEMENT OF THIS TYPE
ÉLÉMENT DE FERMETURE POUVANT ÊTRE SURVEILLÉ ET ÉLÉMENT DE PLOMBAGE AVEC UN TEL ÉLÉMENT DE FERMETURE

(43) Veröffentlichungstag der Anmeldung: 09.02.2022
(73) Patentinhaber: STOBA AG, 9326 Horn (CH)
(72) Erfinder: EBERHARD, Claude, 9016 St. Gallen (CH); TOTH, René, 9323 Steinach (CH)
(74) Vertreter: Werner, André
(86) Internationale Anmeldenummer: PCT/EP2019/057774
(87) Internationale Veröffentlichungsnummer: WO 2020/192914

(56) Entgegenhaltungen:
- EP-A2- 0 978 812
- WO-A1-2019/010480
- CN-U- 204 531 683
- CN-U- 207 960 217
- JP-A- 2013 133 625
- US-A1- 2013 322 984

## Beschreibung

Die vorliegende Erfindung betrifft ein Verschlusselement, welches im geschlossenen Zustand auf Manipulation hin überwacht werden kann. Weiter betrifft die Erfindung eine Plombe mit einem auf Manipulation überwachbaren Verschlusselement. Darüber hinaus ist ein Verfahren zum Überwachen eines Verschlusselements und ein Verfahren zum Überwachen einer Plombe adressiert.

Verschlusselemente haben ein breites Einsatzspektrum und kommen unter anderem in Plomben, wie z.B. in elektronischen Plomben zum Einsatz. Ziel ist es, Gegenstände, wie z.B. Container oder der gleichen vor ihrem Abtransport derart zu verschliessen oder versiegeln, dass nach Ankunft an ihrem Zielort eine Manipulation ausgeschlossen werden kann oder zumindest gut erkennbar wäre.

Bekannt sind beispielsweise elektronische Plomben, welche sich dadurch auszeichnen, dass sie beim Verschliessen einen Zufallscode elektronisch generieren, welcher während der gesamten Verschlussdauer beibehalten wird. Ein unbefugter Zugriff wird dadurch erkannt, dass beim Verschliessen ein neuer Zufallscode generiert worden ist, welcher sich von dem ursprünglichen Zufallscode unterscheidet.

Als Teil des Verschlusselements besitzen derartige Plomben meist ein Verschlusskabel, das mit einem oder beiden Enden mit der Plombe verriegelt wird. Wird das Verschlusselement geöffnet, wird dies durch die Elektronik der Plombe erkannt und es wird, wie bereits beschrieben, ein neuer Zufallscode generiert. Wird jedoch ein Öffnen des Verschlusselements nicht zuverlässig von der Elektronik erfasst, oder gelingt es gar die Elektronik der Plombe derart zu manipulieren, dass entweder gar kein neuer Zufallscode generiert wird oder dieser durch den ursprünglichen wieder überschrieben werden kann, ist das Erkennen einer erfolgten Manipulation nahezu unmöglich.

Entsprechend besteht die Aufgabe der vorliegenden Erfindung darin, ein Verschlusselement für eine Plombe bereitzustellen, welches eine erfolgte Manipulation noch zuverlässiger erkennen lässt.

Diese Aufgabe wird gelöst durch ein Verschlusselement nach Anspruch 1.

Das Dokument CN204531683U wird als nächstliegender Stand der Technik angesehen. Es offenbart die Merkmale im Oberbegriff des Anspruchs 1.

Ein solches Verschlusselement umfasst ein in geschlossenem Zustand gespanntes Zugelement und ein den Spannungszustand des Zugelements berührungslos erfassender Sensor.

Bei dem Zugelement kann es sich beispielsweise um ein Seil, Kabel oder dergleichen handeln, welches bspw. aus Metall besteht oder Metall umfasst. Jedoch kann das Seil respektive Kabel auch z.B. aus Kunststoff oder Naturfasern gefertigt sein. Eine Materialmischung, bspw. in Form eines Metallseils, welches mit einem Kunststoff beschichtet ist, ist ebenfalls möglich. Eine gewisse Widerstandsfähigkeit ist vorteilhaft - das Seil bzw. Kabel sollte sich nicht einfach oder gar ohne äussere Einwirkung durchtrennen lassen.

Um das Zugelement zu spannen, bietet sich insbesondere ein oder mehrere Federelemente an.

Das Zugelement kann erst durch das Schliessen des Verschlusselements gespannt werden oder aber es kann bereits gespannt sein, bevor das Verschlusselement geschlossen ist. Weiter ist es möglich, das Verschlusselement erst zu schliessen und dann das Zugelement zu spannen. Beispielsweise, indem eine Feder entriegelt wird, welche das Zugelement des bereits geschlossenen Verschlusselements vorspannt. Eine Überwachung des geschlossenen Verschlusselements ist jedoch immer erst möglich, wenn das Zugelement gespannt ist.

In einer Ausführungsform des Verschlusselements, welche mit jeder der bereits genannten und mit jeder der noch zu nennenden Ausführungsformen kombiniert werden kann, sofern nicht im Widerspruch, kann das Zugelement zwischen dem Federelement, bspw. mittels einer Biegefeder, gespannt werden.

In einer Ausführungsform des Verschlusselements, welche mit jeder der bereits genannten und mit jeder der noch zu nennenden Ausführungsformen kombiniert werden kann, sofern nicht im Widerspruch, können Federelement und Zugelement an einem Hauptkörper angeordnet sein. Das Federelement kann sich auf dem Hauptkörper abstützen, um das Zugelement in geschlossenem Zustand des Verschlusselements zu spannen.

In einer Ausführungsform des Verschlusselements, welche mit jeder der bereits genannten und mit jeder der noch zu nennenden Ausführungsformen kombiniert werden kann, sofern nicht im Widerspruch, können als Federelement unter anderem Druckfedern, Tellerfedern, Kunststofffedern, Spiralfedern, Zugfedern, Torsionsfedern, Biegefedern, oder Flachfedern Verwendung finden.

In einer Ausführungsform des Verschlusselements, welche mit jeder der bereits genannten und mit jeder der noch zu nennenden Ausführungsformen kombiniert werden kann, sofern nicht im Widerspruch, handelt es sich bei dem Sensor unter anderem um einen Magnetfeldsensor, wie z.B. ein Reed Kontakt, ein Hall-Sensor oder ein TMR-Sensor, einen induktiven Abstandssensor, einen induktiven Näherungsschalter, einen kapazitiven Sensor, einen optischer Sensor, wie z.B. eine Lichtschranke, ein Radar- oder Lidardetektor, oder einen Bewegungssensor, insbesondere einen Beschleunigungssensor.

Der Spannungszustand des Zugelements, oder die Änderung dieses Spannungszustands, kann auf verschiedene Arten erfasst werden. Einerseits kann dies über die Lage des Federelements erfolgen. Die Vorspannung des Zugelements führt dazu, dass das Federelement komprimiert (z.B. Spiralfeder), gebogen (z.B. Biegefeder), verdreht (z.B. Torsionsfeder), oder dergleichen wird, abhängig von der Ausgestaltung des Federelements. Bei Durchtrennung des Zugelements kann das Federelement sich wieder teilweise oder vollständig entspannen und entsprechend die relaxierte Position, oder zumindest eine relaxiertere Position, einnehmen, wobei sich auch die Lage des Federelements oder zumindest eines Teils, insbesondere eines Endes des Federelements, verändert. Diese Lageänderung kann dann z.B. von einer Lichtschranke erfasst werden, oder die Bewegung des Relaxierens kann z.B. von einem Beschleunigungssensor erfasst werden.

Andererseits kann dies über die Lage des Zugelements erfolgen. Wird das Zugelement vorgespannt, so befindet es sich in einem gestreckten Zustand. Wird es jedoch durchtrennt, so können die beiden durch die Trennung vorhandenen Teile des Zugelements in sich zusammensacken oder lose herunterhängen. Dieses Zusammensacken ist nichts anderes als eine Änderung der Lage des Zugelements, welche bspw. über eine Lichtschranke erfasst werden kann.

In einer Ausführungsform des Verschlusselements, welche mit jeder der bereits genannten und mit jeder der noch zu nennenden Ausführungsformen kombiniert werden kann, sofern nicht im Widerspruch, ist das Federelement entlang mindestens eines Abschnitts des Zugelements angeordnet.

Beispielsweise wird die Änderung der Lage eines Endes des Zugelements, bevorzugt desjenigen Endes, an dem das Federelement angreift, zur Überwachung des Spannungszustands des Zugelements verwendet. Durch das Durchtrennen des Zugelements kann sich das Federelement entspannen und sorgt dafür, dass das Ende des Zugelements, an welchem das Federelement angegriffen hat, die Lageänderung des Federelements durch dessen Entspannung vollständig mitmacht und somit selbst eine Lageänderung erfährt.

In einer Ausführungsform des Verschlusselements, welche mit jeder der bereits genannten und mit jeder der noch zu nennenden Ausführungsformen kombiniert werden kann, sofern nicht im Widerspruch, weist das Federelement einen magnetischen Abschnitt auf, insbesondere in Form eines angeordneten magnetischen Elements. Alternativ oder zusätzlich kann auch das Zugelement, bevorzugt im Endbereich, einen magnetischen Abschnitt aufweisen, insbesondere in Form eines angeordneten magnetischen Elements.

Je nachdem, wessen Lageänderung genutzt wird, um den Spannungszustand des Zugelements zu überwachen, kann es sinnvoll sein, das Federelement und/oder das Zugelement mit einem Mittel auszustatten, welches die Überwachung vereinfacht oder optimiert, bspw. in dem es mit dem Sensor interagieren kann. Handelt es sich bei dem Sensor z.B. um einen Magnetsensor, so kann bspw. das dem Sensor zugewandte Ende des Federelements mit einem Magneten versehen werden. Bei Durchtrennung des Zugelements entspannt sich das Federelement, verändert seine Lage, wobei sich das Ende mit dem Magneten in Richtung des Sensors bewegt. Dieser erfährt eine Änderung des Magnetfelds und detektiert diese entsprechend.

In einer Ausführungsform des Verschlusselements, welche mit jeder der bereits genannten und mit jeder der noch zu nennenden Ausführungsformen kombiniert werden kann, sofern nicht im Widerspruch, umfasst das Verschlusselement einen Magneten, welcher bevorzugt durch einen Magnethalter gehalten wird. Dieser Magnet, oder der Magnethalter, ist wirkverbunden mit dem Zugelement und/oder dem Federelement. In einer bevorzugten Variante ist der Magnet über eine Sollbruchstelle angeordnet, oder weist der Magnethalter eine Sollbruchstelle auf.

Aufgrund der Wirkverbindung wird durch die Lageänderung von Zugelement und/oder Federelement der Magnet bewegt und erfährt ebenso eine Lageänderung. So ist es auch möglich den Spannungszustand des Zugelements indirekt über die Lageänderung dieses Magneten zu detektieren (u.a. mithilfe eines Magnetsensors). Bei Vorhandensein einer Sollbruchstelle bricht diese bei Trennung des Zugelements basierend auf der Wirkverbindung und zeigt unwiderruflich an, dass eine Manipulation an dem Verschlusselement stattgefunden hat, selbst wenn die sensorische Überwachung ausgeschalten oder überwunden werden hätte können. Bei einem Magnethalter mit Sollbruchstelle kann auch gleich der Magnethalter mit Magnet bewegt werden.

In einer Ausführungsform des Verschlusselements, welche mit jeder der bereits genannten und mit jeder der noch zu nennenden Ausführungsformen kombiniert werden kann, sofern nicht im Widerspruch, umfasst das Verschlusselement eine Sollbruchstelle, welche wirkverbunden ist mit dem Zugelement und/oder dem Federelement.

Hier kann es sich z.B. um einen einfachen Vorsprung mit einer Verjüngung handeln, welcher so angeordnet ist, dass er sich im Relaxationsweg des Federelements oder des Zugelements (bzw. des Lageänderungswegs des Zugelements) befindet und bei Durchtrennung des Zugelements vom Federelement und/oder Zugelement abgebrochen wird. Dies liefert zur sensorischen Überwachung eine zusätzliche mechanische Überwachung.

In einer Ausführungsform des Verschlusselements, welche mit jeder der bereits genannten und mit jeder der noch zu nennenden Ausführungsformen kombiniert werden kann, sofern nicht im Widerspruch, umfasst das Verschlusselement ein Überdehnungsschutzmittel, welches sicherstellt, dass das Zugelement in geschlossenem Zustand des Verschlusselements gespannt ist.

Als solches kommt bspw. ein Anschlagsrohr in Frage, welches eine Kompression des Federelements einschränkt. Möglich sind jedoch auch sonstige Blockierelemente, wie z.B. Klemmen, Vorsprünge, oder dergleichen, welche verhindern, dass das Federelement so weit komprimiert werden kann, dass in geschlossenem Zustand keine Spannung mehr auf dem Zugelement wäre. Hierdurch wird eine Manipulation des Überwachungssystems derart verhindert, dass eine Durchtrennung des Zugelements keine Spannungsänderung und somit auch keine Änderung der Lage des Federelements und/oder des Zugelements bedeuten würde, wodurch der Sensor trotz Manipulation nichts detektieren würde.

In einer Ausführungsform des Verschlusselements, welche mit jeder der bereits genannten und mit jeder der noch zu nennenden Ausführungsformen kombiniert werden kann, sofern nicht im Widerspruch, umfasst das Verschlusselement eine flexible, in Vorspannrichtung des Zugelements druckfeste Hülle, welche das Zugelement teilweise und relativ zum Zugelement beweglich umgibt. Die Hülle ist derart konfiguriert, dass sie in geschlossenem Zustand des Verschlusselements als Führung für das Zugelement und als Widerlager zur Abstützung von Vorspannkräften dient.

Mit dieser Ausführungsform wird ein Verschlusselement bereitgestellt, in welchem das Prinzip eines Bowdenzugs umgesetzt ist.

Optional kann die druckfeste Hülle dazu verwendet werden, das Zugelement bereits vor dem Schliessen des Verschlusselements zu spannen. Details zu dieser Verwendung werden in Zusammenhang mit den Figuren 4a bis 4e beschrieben.

Ein weiterer Aspekt der Erfindung betrifft eine Plombe, welche mindestens eines der erfindungsgemässen Verschlusselemente umfasst.

In einer Ausführungsform der Plombe, welche mit jeder der bereits genannten und mit jeder der noch zu nennenden Ausführungsformen kombiniert werden kann, sofern nicht im Widerspruch, umfasst die Plombe einen Prozessor, welcher wirkverbunden ist mit dem Sensor und derart konfiguriert ist, dass er mindestens eine Zeitangabe, insbesondere Datum und Uhrzeit, und/oder eine Ortsangabe, insbesondere in Form von Ortskoordinaten, generiert, sobald der Sensor eine Änderung des Spannungszustands des Zugelements detektiert.

So ist es möglich einem Manipulationsversuch oder einer erfolgten Manipulation Kennzeichen zuzuordnen, die beispielsweise für die Nachverfolgung der Manipulationshistorie von Bedeutung sind.

In einer Ausführungsform der Plombe, welche mit jeder der bereits genannten und mit jeder der noch zu nennenden Ausführungsformen kombiniert werden kann, sofern nicht im Widerspruch, umfasst die Plombe einen Prozessor, welcher direkt oder indirekt wirkverbunden ist mit dem Zugelement und derart konfiguriert ist, dass er einen Code generiert in direkter oder indirekter Abhängigkeit von einer Änderung des Spannungszustands des Zugelements. Bei diesem Prozessor kann es sich um einen weiteren Prozessor oder um den oben genannten und bereits beschriebenen Prozessor handeln.

Vorteilig an einem solchen Code ist, dass er in einer Anzeige an der Plombe angezeigt werden kann, sodass die Empfangsperson unmittelbar sehen kann, ob eine Manipulation auf dem Transportweg stattgefunden hat (anderer Code wird angezeigt), oder eben nicht (derjenige Code, der ihm vom Sender übermittelt wurde, wird angezeigt).

In einer Ausführungsform der Plombe, welche mit jeder der bereits genannten und mit jeder der noch zu nennenden Ausführungsformen kombiniert werden kann, sofern nicht im Widerspruch, umfasst die Plombe einen elektronischen Speicher, insbesondere zum Speichern von Uhrzeit, Datum, Ortsangabe, insbesondere in Form von Ortskoordinaten oder GPS-Daten, und/oder Code.

So ist es z.B. möglich zu rekonstruieren, wann und/oder wo eine Manipulation stattgefunden hat.

Ein weiterer Aspekt der Erfindung betrifft ein Verfahren zum Überwachen des Spannungszustands eines Zugelements eines erfindungsgemässen Verschlusselements.

Besagtes Verfahren umfasst das Vorspannen des Zugelements, das Aktivieren eines berührungslosen Sensors zum Erfassen des Spannungszustands des Zugelements, und das Erfassen des Spannungszustands des Zugelements durch den berührungslosen Sensor, bevorzugt in der aufgeführten Reihenfolge.

In einer Ausführungsform des Verfahrens erfolgt das Vorspannen des Zugelements durch Schliessen des Verschlusselements. In einer anderen Ausführungsform erfolgt das Vorspannen des Verschlusselements bereits vor dem Schliessen des Verschlusselements. In einer wiederum weiteren Ausführungsform kann das Verschlusselement auch erst geschlossen werden und das Vorspannen des Zugelements erfolgt im Anschluss, jedoch bevor der Spannungszustand des Zugelements durch den berührungslosen Sensor erfasst wird. Ein wiederum weiterer Aspekt der Erfindung betrifft ein Verfahren zum Überwachen einer Plombe mit einem erfindungsgemässen Verschlusselement.

Besagtes Verfahren umfasst das Öffnen der Plombe, um Zugriff auf das Zugelement des Verschlusselements derart zu ermöglichen, dass das Verschlusselement geschlossen werden kann, das Vorspannen des Zugelements, das Schliessen der Plombe, um Zugriff auf das Zugelement des Verschlusselements derart zu unterbinden, dass das Verschlusselement nicht geöffnet werden kann, das Aktivieren eines berührungslosen Sensors zum Erfassen des Spannungszustands des Zugelements, und das Erfassen des Spannungszustands des Zugelements durch den berührungslosen Sensor.

In einer Ausführungsform des Verfahrens erfolgt das Vorspannen des Zugelements durch Schliessen des Verschlusselements. In einer anderen Ausführungsform erfolgt das Vorspannen des Verschlusselements bereits vor dem Schliessen des Verschlusselements. In einer wiederum weiteren Ausführungsform kann das Verschlusselement auch erst geschlossen werden und das Vorspannen des Zugelements erfolgt im Anschluss, jedoch bevor der Spannungszustand des Zugelements durch den berührungslosen Sensor erfasst wird.

Weiter kann das Verfahren optional mindestens einen der folgenden Schritte umfassen:
- Erkennen des verschlossenen Zustands der Plombe;
- Verriegeln des verschlossenen Zustands der Plombe;
- Generieren eines Codes;
- Hinterlegen des Codes in einem Speicher der Plombe, insbesondere gemeinsam mit Datum und/oder Zeitpunkt des Verriegelns des verschlossenen Zustands der Plombe.

Ein zusätzlicher Aspekt der Erfindung betrifft ein Verfahren zum Öffnen einer überwachten Plombe mit einem erfindungsgemässen Verschlusselement.

Besagtes Verfahren umfasst das Eingeben eines Codes, das Aufheben einer Verriegelung eines geschlossenen Zustands der Plombe nach Verifizierung des eingegebenen Codes, das Öffnen der Plombe, um Zugriff auf das Zugelement des Verschlusselements derart zu ermöglichen, dass das Verschlusselement geöffnet werden kann, das Generieren eines weiteren Codes, das Deaktivieren eines berührungslosen Sensors zum Erfassen des Spannungszustands des Zugelements, und optional das mindestens teilweises Lösen der Vorspannung des Zugelements durch Öffnen des Verschlusselements, bevorzugt in der aufgeführten Reihenfolge.

Ob der Schritt des mindestens teilweisen Lösens der Vorspannung des Zugelements durch Öffnen des Verschlusselements erfolgt oder nicht, hängt davon ab, wie das Verschlusselement der Plombe ausgebildet ist. Weist z.B. das Verschlusselement ein Zugelement auf, das erst durch Schliessen des Verschlusselements gespannt wird, so wird entsprechend bei der Öffnung der Plombe diese Vorspannung gelöst. Weist z.B. das Verschlusselement wiederum ein Zugelement auf, das bereits vor dem Schliessen des Verschlusselements gespannt ist, so kann diese Spannung aufrechterhalten werden beim Öffnen der Plombe und der Schritt des Lösens der Vorspannung ist nicht erforderlich.

Besagtes Verfahren ist insbesondere nach dem Verfahren zum Überwachen einer Plombe ausgeführt.

Ausführungsbeispiele der vorliegenden Erfindung werden nachstehend anhand von Figuren noch näher erläutert. Es zeigen
Fig. 1a und 1b eine Ausführungsform eines erfindungsgemässen Verschlusselements in geschlossenem und manipuliertem Zustand;
Fig. 2a und 2b eine weitere Ausführungsform eines erfindungsgemässen Verschlusselements in geschlossenem und manipuliertem Zustand;
Fig. 2c und 2d je eine Variation der Ausführungsform der Fig. 2a und 2b eines erfindungsgemässen Verschlusselements in geschlossenem Zustand;
Fig. 3a und 3b eine wiederum weitere Ausführungsform eines erfindungsgemässen Verschlusselements in geschlossenem und manipuliertem Zustand;
Fig. 4a bis 4e eine Ausführungsform eines erfindungsgemässen Verschlusselements mit einer Hülle
Fig. 5a eine Ausführungsform einer erfindungsgemässen Plombe;
Fig. 5b eine Explosionszeichnung der Plombe aus Fig. 5a;
Fig. 6a eine Frontalansicht der Plombe aus Fig. 5a mit dem Verlauf der Schnitte A-A und B-B;
Fig. 6b einen Schnitt A-A durch die Plombe aus Fig. 6a respektive 5a;
Fig. 6c einen Schnitt B-B durch die Plombe aus Fig. 6a respektive 5a;
Fig. 7a eine Sicht auf die Unterseite der Plombe aus der Fig. 5a mit dem Verlauf des Schnitts C-C; und
Fig. 7b einen Schnitt C-C durch die Plombe aus Fig. 6a respektive 5a.

Die Figur 1a zeigt eine Ausführungsform eines erfindungsgemässen Verschlusselements 100 in geschlossenem Zustand, wohingegen in Figur 1b eben diese Ausführungsform des Verschlusselements 100 in manipuliertem Zustand zu sehen ist. Das Verschlusselement 100 umfasst ein Federelement 120, bspw. in Form einer Biegefeder, welche z.B. aus einem Elastomer gefertigt ist, zwischen deren einem und anderen Ende ein Zugelement 180 gespannt ist. Dieses Zugelement 180 ist auf einer Seite mit dem Federelement 120 verbunden und auf der anderen Seite (hier rechts im Bild) zum Schliessen des Verschlusselements und zum Bilden einer Verschlussschlaufe mit dem Federelement 120 verbindbar. Bspw. umfasst das Zugelement 180 einen Nippel (hier als Dreieck dargestellt) mit dessen Hilfe das Zugelement in eine Ausnehmung (nicht dargestellt) im Federelement 120 eingehakt werden kann. Links im Bild angeordnet befindet sich ein Sensor 130, welcher in der Lage ist, den Spannungszustand des Zugelements zu überwachen, beispielsweise durch Detektieren eines Übergangs des Federelements 120 von einem ersten gespannten Zustand (siehe Fig. 1a) in einen zweiten weniger gespannten Zustand (siehe Fig. 1b). In der dargestellten Ausführungsform handelt es sich bei dem Sensor 130 um eine Lichtschranke, welche ein Signal generiert, sobald das eine Ende des Federelements 120 bei Manipulation diese Lichtschranke passiert.

Die Figur 2a zeigt eine weitere Ausführungsform eines erfindungsgemässen Verschlusselements in geschlossenem Zustand, wohingegen in Figur 2b eben diese Ausführungsform des Verschlusselements in manipuliertem Zustand zu sehen ist. Das Verschlusselement 100 dieser Ausführung umfasst ebenfalls ein Federelement 120, bspw. in Form einer Spiralfeder. Dieses Federelement 120 ist auf einer Seite (hier links im Bild) mit einem Hauptkörper 110 und auf der anderen Seite (hier rechts im Bild) mit einem Zugelement 180 verbunden, welches wiederum mit dem Hauptkörper 110 verbindbar ist zum Schliessen des Verschlusselements und zum Bilden einer Verschlussschlaufe. Diese Verbindung kann bspw. hergestellt werden, indem das Zugelement 180 an einem Ende mit einer Verdickung (als Dreieck dargestellt) versehen ist und diese in eine Nut im Hauptkörper 110 eingeklemmt wird. Ein Sensor 130, bspw. in Form eines Beschleunigungsmessers, ist derart in Relation zum Federelement 120 angeordnet, dass bei einer Manipulation, wie in Figur 2b gezeigt, das sich entspannende Federelement 120 den Beschleunigungsmesser aktiviert. Das Zugelement 180 in diesem gezeigten Beispiel wird erst gespannt durch das Schliessen des Verschlusselements 100, sprich wenn das Zugelement 180 mit dem Hauptkörper 110 verbunden wird. In einer Variante dieses Beispiels (siehe Fig. 2c) kann das Zugelement 180 jedoch auch schon vor Verschliessen des Verschlusselements 100 vorgespannt sein. Hierfür sind das Federelement 120 und das Zugelement 180 beispielsweise von einer druckfesten Hülle (gestrichelt dargestellt) umgeben, welche an einer Seite ansteht am Hauptkörper 110 und auf der anderen Seite mit dem Zugelement 180 verbunden ist, sodass die Federkraft bereits das Zugelement 180 spannt, bevor dieses mit dem Hauptkörper 110 verbunden ist. Alternativ zur Hülle kann z.B. auch eine Klemme (gestrichelt gezeigt in Fig. 2d) verwendet werden, welche an einer Seite mit dem Zugelement 180 verbunden ist, an der anderen Seite mit dem Federelement 120, sodass die Federkraft bereits das Zugelement 180 spannt, bevor dieses mit dem Hauptkörper 110 verbunden ist. Es ist auch möglich das Federelement 120 vollständig zu substituieren durch die Hülle respektive die Klemme, sofern die Hülle respektive die Klemme selbst als Federelement fungieren. Beispielsweise kann die Hülle in Form einer Spiralfeder ausgebildet sein, welche gespannt ist und an zwei zueinander beabstandeten Stellen des Zugelements 180 angreift. Die Klemme kann beispielsweise eine Biegefeder sein, welche gespannt, d.h. gebogen, wird und an zwei zueinander beabstandeten Stellen des Zugelements 180 angreift.

Die Figur 3a zeigt eine wiederum weitere Ausführungsform eines erfindungsgemässen Verschlusselements in geschlossenem Zustand, wohingegen in Figur 3b eben diese Ausführungsform des Verschlusselements in manipuliertem Zustand zu sehen ist. Diese Ausführungsform umfasst ebenfalls einen Hauptkörper 110, ein Federelement 120 und ein Zugelement 180. Jedoch unterscheidet sich insbesondere die Anordnung dieser drei Komponenten von der in Fig. 2a und 2b gezeigten Ausführungsform. Das Federelement 120 bildet hier nicht Teil der Verschlussschlaufe. Diese umfasst lediglich den Hauptkörper 110 und das Zugelement 180, dessen eine Seite (hier rechts im Bild) bspw. analog zu den Ausführungsformen der Figuren 1a-2b mit dem Hauptkörper 110 verbindbar ist. Die andere Seite des Zugelements 180 ist bspw. durch eine Öffnung (nicht gezeigt) im Hauptkörper 110, durch welche das Zugelement 180 geführt ist und einer Endkappe (als schwarzes Rechteck dargestellt) mit dem Hauptkörper 110 verbunden. Die Endkappe stellt einerseits eine Verbindung mit dem Hauptkörper 110 sicher, indem sie ein Herausrutschen des Zugelements 180 durch die Öffnung verhindert, andererseits stellt sie einen Angriffspunkt für das Federelement 120 zum Spannen des Zugelements 180 dar. Das Federelement 120 ist bspw. eine Spiralfeder, welche einen nicht zur Verschlussschlaufe zählenden Abschnitt des Zugelements 180 umschliesst und sich auf bzw. an dem Hauptkörper 110 abstützt. Ein Sensor 130, bspw. in Form eines Magnetschalters, ist derart in Relation zum Federelement 120 und der Endkappe angeordnet, dass dieser bei einer Manipulation aktiviert wird, indem ein Entspannen des Federelements 120 die Endkappe auf den Magnetschalter zu bewegt wird und mit diesem in Wechselwirkung tritt. Die Endkappe umfasst bevorzugt ein ferromagnetisches Material, wie z.B. Eisen.

In den Figuren 4a bis 4e ist eine Ausführungsform eines Verschlusselements 100 mit einer Hülle 170 aus verschiedenen Blickwinkeln und in unterschiedlichen Zuständen dargestellt. Der Sensor ist der Übersichtlichkeit halber nicht abgebildet. Ein solches Verschlusselement 100 ist dem Aufbau eines Bowdenzugs nachempfunden. Das Verschlusselement 100 umfasst unter anderem ein Seil 180a, eine dieses Seil 180a teilweise umgebende Hülle 170 und einen Hauptkörper 110 mit einem ersten Verbindungspunkt 140 für das Seil 180a und einem zweiten Verbindungspunkt 150 für die Hülle 170. Die Hülle 170 umgibt einen Teil des Seils 180a derart, dass die Enden des Seils 180a, sprich das erste Ende 190 und das zweites Ende 200, frei sind und die Hülle 170 und das Seil 180a sich relativ zueinander bewegen können. Die Hülle 170 ist flexibel aber in Vorspannrichtung des Seils 180a druckfest. Die Hülle 170 dient einerseits zur Führung des Seils 180a, andererseits stellt sie ein Widerlager für die Vorspannkraft dar. In der gezeigten Ausführung verläuft die Hülle 170, und somit auch das von ihr geführte Seil 180a, in einer Krümmung. Die Vorspannung des Seils 180a bewirkt somit zusätzlich eine Stauchung der Hülle 170.

Die Enden 190, 200 des Seils 180a können beispielsweise Endkappen, Nippel oder sonstige Begrenzungsmittel oder Verbindungsmittel aufweisen oder durch solche abgeschlossen sein. Weiter umfasst das Verschlusselement 100 ein Federelement 120 zum Vorspannen des Seils 180a. Das Federelement 120 ist entlang eines nicht von der Hülle 170 umgebenen Teils des Seils 180a angeordnet, welcher durch eine Öffnung im Hauptkörper 110 geführt ist, stützt sich auf der Hülle 170 und/oder auf dem Hauptkörper 110 ab und greift zum Aufbau der Vorspannung das Seil 180a an der Endkappe des zweiten Endes 200 des Seils 180a an.

Das erste Ende 190 ist über den ersten Verbindungspunkt 140 verbindbar mit dem Hauptkörper 110, um das Verschlusselement schliessen und eine geschlossene Verschlussschlaufe bilden zu können. Die Hülle 170 weist ebenfalls ein erstes Ende 210 und ein zweites Ende 220 auf. Das zweite Ende 220 der Hülle 170 ist über den zweiten Verbindungspunkt 150 mit dem Hauptkörper 110 verbunden, bspw. verschraubt oder geklemmt.

Da das erste Ende 210 der Hülle 170 das erste Ende 190 des Seils 180 frei lässt, kann dieses am ersten Verbindungspunkt 140 befestigt werden, ohne die Hülle 170 in irgendeiner Form zu beeinträchtigen. Die Bewegung der Hülle 170 ist einerseits durch ihre Verbindung mit dem Hauptkörper 110 am zweiten Verbindungspunkt 150 eingeschränkt. Andererseits beschränken auch das Begrenzungselement am ersten Ende 190 des Seils 180a und/oder die Art der Ausbildung der Verbindung zwischen dem ersten Ende 190 des Seils 180a und dem Hauptkörper 110 die Bewegung der Hülle 170.

Das Seil 180a kann bereits vor dem Bilden der Verschlussschlaufe gespannt sein. Dies ist z.B. der Fall, wenn die Länge des Seils 180a und der Hülle 170 derart gewählt sind, dass das Seil 180a mit seinem zweiten Ende 190 nur aus der Hülle 170 herausragen kann, wenn das Federelement 120 gespannt ist. Das Begrenzungselement des zweiten Endes 190 hält dann diese Spannung aufrecht, indem es gegen die Hülle ansteht und so verhindert, dass die Federkraft das zweite Seilende 190 wieder in die Hülse 170 hineinziehen kann.

Andererseits kann die Dimensionierung von Seil 180a und Hülle 170 auch so gewählt werden, dass das zweite Ende 190 des Seils 180a aus der Hülle 170 ragen kann, ohne das Federelement 120 spannen zu müssen. Erst durch Einhängen des Begrenzungselements in der Öse (siehe Verbindungspunkt 140) des Hauptkörpers 110 wird das Seil 180a gespannt. Lediglich das zweite Ende 190 des Seils 180a wird durch die Öse (siehe Verbindungspunkt 140) des Hauptkörpers 110 geführt, die Hülle 170 wiederum steht an der Unterseite des Hauptkörpers 110 an. Abhängig von der Materialdicke des Hauptkörpers 110 um die Öse (siehe Verbindungspunkt 140) herum, muss das Seil 180a eine um diese Dicke längere Strecke zurücklegen. Dies ist jedoch nur möglich, indem eine "Streckenkürzung" an anderer Stelle erfolgt, sprich das Federelement 120 komprimiert wird. In Folge dessen wird das Seil 180a erst durch Verschliessen des Verschlusselements gespannt.

Ebenfalls möglich ist es, dass Federelement 120 vorzuspannen und diesen vorgespannten Zustand mittels eines mechanischen Begrenzungsmittels, wie z.B. einer Klemme oder eines Vorsprungs zu fixieren. So erhält das Seil 180a vermeintlich mehr Länge und die Verschlussschlaufe kann gebildet werden, ohne dass das Seil 180a bereits auf Spannung wäre. Wird nun aber das mechanische Begrenzungsmittel gelöst, kann sich das Federelement 120 entspannen, zieht dabei am ersten Ende 200 des Seils 180a und spannt dieses.

Wird nun das vorgespannte Seil 180a manipuliert, bspw. durch eine Durchtrennung, entspannt sich das Federelement 120 und nimmt mehr Raum ein, sprich es findet ein Übergang von einem ersten gespannten Zustand in einen zweiten weniger gespannten oder gar vollständig relaxierten Zustand statt. Dasjenige Ende des Federelements 120, das benachbart ist zum zweiten Ende 190 des Seils 180a und sich nicht abstützt auf dem Hauptkörper 110 und/oder der Hülle 170, erfährt eine Beschleunigung respektive Positionsänderung. Diese kann sich der Sensor (nicht abgebildet) zunutze machen, um eine Manipulation anzuzeigen.

In der Fig 4b, welche das Verschlusselement 100 ohne Federelement zeigt, ist zu erkennen, dass ein Teil des nicht-umhüllten Abschnitts des Seils 180a von einem Überdehnungsschutzmittel in Form eines Anschlagrohrs 35 umgeben ist. Ein solches verhindert eine Vormanipulation des Federelements 120, indem das Federelement 120 nicht so weit komprimiert werden kann, dass in geschlossenem Zustand keine Spannung mehr auf dem Seil 180a, welches hier das Zugelement repräsentiert, ist. Weiter ist in der Fig. 4b, verlaufenden Seils 180 wegen, ein Teil der Hülle nicht abgebildet.

Im Vergleich zu der Fig. 4b "fehlen" in der Fig. 4c die gesamte Hülle 170 und neben dem Federelement 120 auch noch das optionale Anschlagsrohr 35.

In der Fig.5a ist eine Plombe 1, welche ein Verschlusselement 100 umfasst, in geschlossenem Zustand dargestellt. Fig. 5b zeigt einer Explosionszeichnung der Plombe 1 aus Fig. 5a.

Das gezeigte Verschlusselement 100 basiert auf dem System des Bowdenzuges. Innerhalb der Hülle 17 befindet sich ein bewegliches Seil 18. Das Material, beziehungsweise die Beschichtung der Hülle und/oder des Seiles ist so gewählt, dass eine feste Verbindung zwischen den Teilen, bspw. durch Einbringen eines Klebstoffes in den Zwischenraum zwischen Seil 18 und Hülle 17 bspw. mit einer Nadel, die die Hülle 170 durchdringt, verhindert wird. So können bspw. beide Teile aus einem Drahtgeflecht, das mit einem antiadhäsiven Kunststoff beschichtet ist, gefertigt sein. Das Seil 18 wird durch eine Druckfeder 22 zwischen den Endkappen 19, 20 unter Spannung gehalten. Ein Anschlagrohr 35 verhindert eine Vormanipulation, da die Druckfeder dadurch nicht so weit komprimiert werden kann, dass sie an Spannung verliert. Wird in geschlossenem Zustand das Seil 18 durchtrennt, entspannt sich die Druckfeder 22 zwischen Endkappe 20 und Hülse 21. Dadurch drückt die Endkappe 20 den Magnethalter 36, welcher den Magneten 37 hält, in Richtung des Reed Kontakts 23. Bei dem Vorgang zerbricht der Magnethalter 36 entlang der Sollbruchstelle 361 und bewegt sich in Richtung Reed Kontakt 23, bis er durch eine vom Gehäuse 10 gebildete Barriere gestoppt wird, welche eine Berührung von Reed Kontakt 23 und Magnet 37 unterbindet. Nun schaltet der Magnet 37 durch die räumliche Nähe den Reed Kontakt 23, was wiederum von der Elektronik, insbesondere einem auf der Hauptplatine 25 angeordneten Prozessor und Speicher, erfasst und gespeichert wird. Um die Manipulation elektronisch zu erfassen, gibt es ausser dem Reed Kontakt 23 eine Vielzahl anderer Möglichkeiten. Bspw. könnten auch ein Hall-Sensor oder ein TMR-Sensor, aber auch ein induktiver Abstandssensor, ein induktiver Näherungsschalter, ein kapazitiver Sensor, ein optischer Sensor oder ein Bewegungssensor eingesetzt werden. Auch kann die Spannung durch jegliches Federelement aufgebaut werden, bspw. durch Tellerfedern oder einer Kunststofffeder. Ein Durchtrennen des Verschlusselementes 12 ist dadurch sowohl mechanisch durch den Bruch der Sollbruchstelle 361 als auch elektronisch erfasst. Z.B. ist das Datum und die Uhrzeit des Manipulationsversuches, und bei Vorhandensein eines Satellitennavigation-Funk-Moduls auch der Ort des Manipulationsversuches, gespeichert und auslesbar.

Auf die gesamte Plombe 1, und nicht nur auf das Verschlusselement 100, bezogen gestaltet sich die Situation wie folgt:
Durch den Drehknopf 13 kann die Plombe 1 geöffnet bzw. geschlossen werden. Bei jeder Betätigung des Drehknopfes 13 wird ein neuer Zufallscode generiert, der zusammen mit Uhrzeit und Datum in einem Speicher der Plombe 1, welcher Teil der Hauptplatine 25 sein kann, abgelegt wird. Die Anzeige 16 kann mit der Anzeigetaste 15 aktiviert bzw. deaktiviert werden. Nach Aktivierung der Anzeige wird der zuletzt generierte Zufallscode angezeigt. Mit der Historietaste 14 können die gespeicherten Daten aus dem Speicher der Plombe 1 abgerufen werden.

Der Riegel 34 ist fix mit der Drehknopf 13 verbunden. Auch die Nockenscheibe 33 ist mit dem Drehknopf 13 fix verbunden. Dadurch wird der Drehknopf 13 im dazwischenliegenden Gehäuse 10 drehbar gelagert. Durch Drehung des Drehknopfes 13, bspw. um ca. 45° gegen den Uhrzeigersinn, an einen Anschlag im Gehäuse, wird die Plombe 1 geöffnet und der Zugang zum Verriegelungsschlitz 241 freigegeben. Das Seil 18 des Verschlusselements 100 kann nun mit seiner Endkappe 19 in den Verriegelungsschlitz 241 eingeführt werden, um das Verschlusselement 100 zu schliessen. Durch Drehung des Drehknopfes 13, bspw. um ca. 45° im Uhrzeigersinn, auf Anschlag an den Kraftwinkel 24, wir die Plombe 1 geschlossen. Der Riegel 34 wird dabei vor der Endkappe 19 im Verriegelungsschlitz 241 positioniert und verhindert so ein Öffnen des Verschlusselements 100. Die geschlossene Stellung der Plombe 1 wird durch die Elektronik erfasst, da die Nockenscheibe 33 den Microschalter 28 betätigt. Die Elektronik kann nun den Servomotor 31 starten, der den Schwenkhebel 32 in die Verriegelungsnute 331 bewegt. Der Drehknopf 13 ist nun blockiert und die Plombe 1 nicht nur in geschlossener, sondern auch in verriegelter Stellung. In verriegelter Stellung der Plombe 1 erhält die Elektronik ein Signal, da der Schwenkhebel 32 in der Endstellung den Microschalter 29 betätigt. Daraufhin wird ein neuer Zufallscode generiert und dieser mit Datum und Uhrzeit im Speicher der Plombe 1 abgelegt. Durch Drücken der Anzeigetaste 15 kann der Zufallscode angezeigt werden und muss nun in einem Formular notiert werden. Am Ende der Plombierungszeit, vor dem Öffnen der Plombe 1, muss dieser notierte Zufallscode nochmals kontrolliert werden, um eine zwischenzeitliche Manipulation feststellen oder eben auszuschliessen zu können. Vor dem Öffnen der Plombe 1, durch eine autorisierte Person, muss der Öffnungsprozess gestartet werden. Dieses erfolgt vorzugweise über eine App, insbesondere auf einem Smartphone, die über Funk (insbesondere Bluetooth, Wlan, RFID oder NFC) mit der Plombe 1 kommunizieren kann. Optional oder im Notfall kann der Öffnungsprozess auch über eine Tastenkombination mittels Öffnungscodeeingabe (dieser Code unterscheidet sich vom Zufallscode) direkt an der Plombe 1 erfolgen. Tastenkombination und Öffnungscode müssen zuvor entsprechend durch eine autorisierte Person bereitgestellt werden. Wird der Öffnungsprozess gestartet, startet die Elektronik den Servomotor 31, der Schwenkhebel 32 wird aus der Verriegelungsnute 331 ausgefahren. Über den Microschalter 30 erfasst die Elektronik die Endstellung des Schwenkhebels 32. Durch die Anzeige 16 wird nun signalisiert, dass die Bedienperson die Plombe 1 durch Drehung des Drehknopfes 13, bspw. um ca. 45° gegen den Uhrzeigersinn, öffnen kann.

Auf der Hauptplatine 25 kann neben der Anzeige 16, der CPU (Central Processing Unit) und dem Speicher optimal auch ein Funkmodul integriert sein, welches für Zusatzfunktionen genutzt werden kann. So wäre es z.B. möglich mit einem funkfähigen Satellitennavigationsmodul beim Öffnen und Schliessen der Plombe 1 auch die Geokoordinaten zu speichern. Diese könnten dann bequem mit den anderen Daten (Uhrzeit, ...) über die App, bspw. am Smartphone, abgerufen werden. Eine Batterie 26, die auf die Lebensdauer des Gerätes ausgelegt ist, wird für die Energieversorgung der Plombe 1 genutzt.

Die Figur 6a zeigt eine Frontalansicht der Plombe 1, welche unter anderem in der Figur 5a abgebildet ist. Eingezeichnet ist ein Schnitt durch die Plombe 1, welcher mit A-A bezeichnet ist, und ein Schnitt durch die Plombe 1, welcher mit B-B bezeichnet ist. Der tatsächliche Schnitt A-A ist in Figur 6 b dargestellt, wohingegen der Schnitt B-B in Figur 6 c wiedergegeben ist. In der Figur 7a ist eine Sicht auf die Unterseite der Plombe 1 aus der Figur 5a dargestellt, sprich auf die Seite, auf der das Verschlusselement angeordnet ist. Ebenfalls eingezeichnet ist ein Schnitt C-C durch die Plombe 1, welcher durch das Zugelement, sprich durch das Seil 18 verläuft.

**Bezugszeichenliste**

| | |
|---|---|
| 1 | Plombe |
| 10 | Gehäuse |
| 11 | Deckel |
| 12 | Verschlusselement |
| 13 | Drehknopf |
| 14 | Historietaste |
| 15 | Anzeigetaste |
| 16 | Anzeige |
| 17 | Bowdenzug Hülle |
| 18 | Bowdenzug Seil |
| 19, 20 | Bowdenzug Endkappe |
| 21 | Hülse |
| 22 | Druckfeder |
| 23 | Reed Kontakt |
| 24 | Kraftwinkel |
| 241 | Verriegelungsschlitz (für Endkappe 19 und Riegel 34) |
| 25 | Hauptplatine (mit CPU und Funkmodul) |
| 26 | Batterie |
| 27 | Leiterplatte |
| 28 | Microschalter (Drehknopf verriegelt) |
| 29 | Microschalter (Schwenkhebel verriegelt) |
| 30 | Microschalter (Schwenkhebel offen) |
| 31 | Servomotor |
| 32 | Schwenkhebel |
| 33 | Nockenscheibe |
| 331 | Verriegelungsnute (für Schwenkhebel 32) |
| 34 | Riegel |
| 35 | Anschlagrohr |
| 36 | Magnethalter |
| 361 | Sollbruchstelle Magnethalter |
| 37 | Magnet |
| 100 | Verschlusselement |
| 110 | Hauptkörper |
| 120 | Federelement |
| 130 | Sensor |
| 140 | Erste Aufnahme (Seil) |
| 150 | Zweite Aufnahme (Hülle) |
| 170 | Hülle |
| 180 | Zugelement |
| 180a | Seil |
| 190 | Erstes Ende Seil |
| 200 | Zweites Ende Seil |
| 210 | Erstes Ende Hülle |
| 220 | Zweites Ende Hülle |

## Patentansprüche

1. Verschlusselement (100) umfassend:
- ein in geschlossenem Zustand gespanntes Zugelement (180) ;
- ein den Spannungszustand des Zugelements (180) berührungslos erfassender Sensor (130); und
- eine flexible, in Vorspannrichtung des Zugelements (180) druckfeste Hülle (170), welche das Zugelement (180) teilweise und relativ zum Zugelement (180) beweglich umgibt, wobei die Hülle (170) derart konfiguriert ist, dass sie in geschlossenem Zustand des Verschlusselements (100) als Führung für das Zugelement (180) und als Widerlager zur Abstützung von Vorspannkräften dient,
**dadurch gekennzeichnet, dass** die Hülle (170) und/oder das Zugelement (180) aus einem antiadhäsiven Material besteht oder mit einem antiadhäsiven Material beschichtet ist, insbesondere um eine feste Verbindung zwischen der Hülle (170) und dem Zugelement (180) zu verhindern.

2. Verschlusselement (100) nach Anspruch 1, wobei die Hülle (170) und das Zugelement (180) aus einem Drahtgeflecht, das mit einem antiadhäsiven Kunststoff beschichtet ist, gefertigt sind.

3. Verschlusselement (100) nach Anspruch 1 oder 2, wobei das Zugelement (180) ein Seil (180a) ist.

4. Verschlusselement (100) nach einem der Ansprüche 1 bis 3, wobei das Zugelement (180) in geschlossenem Zustand von einem Federelement (120) gespannt wird, insbesondere wobei das Zugelement (180) in geschlossenem Zustand von einem entlang mindestens eines Abschnitts des Zugelements (180) angeordneten Federelement (120) gespannt wird.

5. Verschlusselement (100) nach einem der Ansprüche 1 bis 4, wobei der Sensor (130) mindestens eines der folgenden umfasst:
- Magnetfeldsensor, insbesondere Reed Kontakt, TMR- oder Hall-Sensor;
- Kapazitiver Sensor;
- Induktiver Abstandssensor;
- Induktiver Näherungsschalter;
- Optischer Sensor, insbesondere Lichtschranke, Radar- oder Lidardetektor;
- Bewegungssensor, insbesondere Beschleunigungssensor.

6. Verschlusselement (100) nach Anspruch 5, wobei das Federelement (120) und/oder das Zugelement (180) einen magnetischen Abschnitt aufweist,
insbesondere wobei der magnetische Abschnitt in Form eines angeordneten magnetischen Elements ausgebildet ist.

7. Verschlusselement (100) nach Anspruch 5 oder 6, wobei das Verschlusselement (100) einen Magnethalter (36) mit einem Magneten (37) umfasst, welcher Magnethalter (36) wirkverbunden ist mit dem Zugelement (180) und/oder dem Federelement (120),
insbesondere wobei der Magnethalter (36) eine Sollbruchstelle (361) aufweist.

8. Verschlusselement (100) nach einem der Ansprüche 1 bis 7, umfassend ein Überdehnungsschutzmittel, welches sicherstellt, dass das Zugelement (180) in geschlossenem Zustand des Verschlusselements (100) gespannt ist, insbesondere wobei das Überdehnungsschutzmittel ein Anschlagsrohr (35) ist, welches eine Kompression des Federelements (120) einschränkt.

9. Verschlusselement (100) nach einem der Ansprüche 4 bis 8, wobei das Federelement (120) mindestens eine der folgenden umfasst:
- Druckfeder (22);
- Tellerfeder;
- Kunststofffeder;
- Spiralfeder;
- Zugfeder;
- Torsionsfeder;
- Flachfeder.

10. Plombe (1) mit einem Verschlusselement (100) nach einem der Ansprüche 1 bis 9, umfassend einen Prozessor, welcher wirkverbunden ist mit dem Sensor (130) und derart konfiguriert ist, dass er mindestens eine Zeitangabe, insbesondere Datum und Uhrzeit, und/oder eine Ortsangabe, insbesondere in Form von Ortskoordinaten, generiert sobald der Sensor (130) eine Änderung des Spannungszustands des Zugelements (180) detektiert.

11. Plombe (1) mit einem Verschlusselement (100) nach einem der Ansprüche 1 bis 9, umfassend einen Prozessor, welcher direkt oder indirekt wirkverbunden ist mit dem Zugelement (180) und derart konfiguriert ist, dass er einen Code generiert in direkter oder indirekter Abhängigkeit von einer Änderung des Spannungszustands des Zugelements (180), wobei es sich bei diesem Prozessor um einen weiteren Prozessor oder um den Prozessor aus Anspruch 10 handeln kann.

12. Plombe (1) nach Anspruch 10 oder 11, umfassend einen elektronischen Speicher, insbesondere zum Speichern von mindestens einem der Folgenden:
- Uhrzeit;
- Datum;
- Ortsangabe, insbesondere in Form von Ortskoordinaten
- Code.

13. Verfahren zum Überwachen einer Plombe (1) mit einem Verschlusselement (100) nach einem der Ansprüche 1 bis 9 oder einer Plombe (1) nach einem der Ansprüche 10 bis 12 umfassend:
- Öffnen der Plombe (1), um Zugriff auf das Zugelement (180) des Verschlusselements (100) derart zu ermöglichen, dass das Verschlusselement (100) geschlossen werden kann;
- Vorspannen des Zugelements (180);
- Schliessen der Plombe (1), um Zugriff auf das Zugelement (180) des Verschlusselements (100) derart zu unterbinden, dass das Verschlusselement (100) nicht geöffnet werden kann;
- Aktivieren eines berührungslosen Sensors (130) zum Erfassen des Spannungszustands des Zugelements (180);
- Erfassen des Spannungszustands des Zugelements (180) durch den berührungslosen Sensor (180).

14. Verfahren zum Öffnen einer überwachten Plombe (1) mit einem Verschlusselement (100) nach einem der der Ansprüche 1 bis 9 oder einer Plombe (1) nach einem der Ansprüche 10 bis 12, insbesondere auszuführen nach dem Verfahren zum Überwachen einer Plombe (1) nach Anspruch 13, umfassend:
- Eingeben eines Codes;
- Aufheben einer Verriegelung eines geschlossenen Zustands der Plombe (1) nach Verifizierung des eingegebenen Codes;
- Öffnen der Plombe (1), um Zugriff auf das Zugelement (180) des Verschlusselements (100) derart zu ermöglichen, dass das Verschlusselement (100) geöffnet werden kann;
- Generieren eines weiteren Codes;
- Deaktivieren eines berührungslosen Sensors (130) zum Erfassen des Spannungszustands des Zugelements (180).

## Claims

1. Closure element (100) comprising:
- a tension element (180) that is tensioned when closed;
- a non-contact sensor (130) that detects a state of tension of the tension element (180); and
- a flexible sheath (170) that is pressure-resistant in pre-tensioned direction of the tension element (180) and that partially surrounds the tension element (180) and is movable relative to the tension element (180), the sheath (170) being configured in such a way that, when the closure element (100) is closed, it serves as a guide for the tension element (180) and as an abutment to support preload forces,
**characterised in that** the sheath (170) and/or the tension element (180) is made of or coated with an anti-adhesive material, in particular to prevent a firm connection between the sheath (170) and the tension element (180).

2. Closure element (100) according to claim 1, wherein the sheath (170) and the tension element (180) are made of a wire mesh coated with an anti-adhesive plastic.

3. Closure element (100) according to claim 1 or 2, wherein the tension element (180) is a rope (180a).

4. Closure element (100) according to one of claims 1 to 3, wherein the tension element (180) is tensioned by a spring element (120) in the closed state, in particular, wherein the tension element (180) is tensioned in the closed state by a spring element (120) arranged along at least one section of the tension element (180).

5. Closure element (100) according to one of claims 1 to 4, wherein the sensor (130) comprises at least one of the following:
- magnetic field sensor, in particular reed contact, TMR or Hall sensor;
- capacitive sensor;
- inductive distance sensor;
- inductive proximity switch;
- optical sensor, in particular light barrier, radar or lidar detector;
- motion sensor, in particular accelerometer.

6. Closure element (100) according to claim 5, wherein the spring element (120) and/or the tension element (180) has a magnetic section,
in particular, wherein the magnetic section is formed in the form of an arranged magnetic element.

7. Closure element (100) according to claim 5 or 6, wherein the closure element (100) comprises a magnetic holder (36) with a magnet (37), the magnetic holder (36) being operationally connected with the tension element (180) and/or the spring element (120),
in particular, wherein the magnetic holder (36) has a predetermined breaking point (361).

8. Closure element (100) according to one of claims 1 to 7, comprising an over-expansion protection which ensures that the tension element (180) is tensioned when the closure element (100) is closed,
in particular, wherein the over-expansion protection is a stop tube (35), which restricts compression of the spring element (120).

9. Closure element (100) according to one of claims 4 to 8, wherein the spring element (120) comprises at least one of the following:
- compression spring (22);
- plate spring;
- plastic spring;
- coil spring;
- tension spring;
- torsion spring;
- flat spring.

10. Seal (1) with a closure element (100) according to one of claims 1 to 9, comprising a processor which is operationally connected to the sensor (130) and is configured in such a way that it generates at least a time indication, in particular date and time, and/or a location indication, in particular in the form of location coordinates, as soon as the sensor (130) detects a change in the state of tension of the tension element (180).

11. Seal (1) with a closure element (100) according to one of claims 1 to 9, comprising a processor which is directly or indirectly operationally connected to the tension element (180) and is configured in such a way as to generate a code in direct or indirect dependence on a change in state of tension of the tension element (180), whereby this processor may be a further processor or the processor of claim 10.

12. Seal (1) according to claim 10 or 11, comprising an electronic storage, in particular for storing at least one of the following:
- time;
- date;
- location, in particular in the form of location coordinates
- code.

13. Method for monitoring a seal (1) with a closure element (100) according to one of claims 1 to 9 or a seal (1) according to one of claims 10 to 12 comprising:
- opening the seal (1) to allow access to the tension element (180) of the closure element (100) in such a way that the closure element (100) can be closed;
- tensioning of the tension element (180);
- closing the seal (1) in order to prevent access to the tension element (180) of the closure element (100) in such a way that the closure element (100) cannot be opened;
- activating a non-contact sensor (130) to detect a state of tension of the tension element (180);
- determining the state of tension of the tension element (180) by the non-contact sensor (180).

14. Method for opening a monitored seal (1) with a closure element (100) according to one of claims 1 to 9 or a seal (1) according to one of claims 10 to 12, in particular to be carried out according to the method for monitoring a seal (1) according to claim 13 comprising:
- entering a code;
- releasing a locking of a closed state of the seal (1) after verification of the entered code;
- opening the seal (1) to allow access to the tension element (180) of the closure element (100) in such a way that the closure element (100) can be opened;
- generating a further code;
- deactivating a non-contact sensor (130) for determining a state of tension of the tension element (180) .

## Revendications

1. Elément de fermeture (100) comprenant :
- un élément de traction (180) tendu à l'état fermé ;
- un capteur (130) détectant sans contact l'état de tension de l'élément de traction (180) ; et
- une gaine (170) résistant à la pression dans le sens de précontrainte de l'élément de traction (180) qui entoure de façon mobile l'élément de traction (180) partiellement par rapport à l'élément de traction (180), la gaine (170) étant conçue de façon à servir, à l'état fermé de l'élément de fermeture (100), de guidage pour l'élément de traction (180) et de butée pour supporter les forces de précontrainte,
**caractérisé en ce que** la gaine (170) et/ou l'élément de traction (180) est/sont constitué(s) d'un matériau antiadhésif ou est/sont recouvert(s) d'un matériau antiadhésif, notamment pour empêcher la gaine (170) et l'élément de traction (180) de se lier fixement l'un à l'autre.

2. Elément de fermeture (100) selon la revendication 1, dans lequel la gaine (170) et l'élément de traction (180) sont constitués d'un treillis métallique recouvert d'un plastique antiadhésif.

3. Elément de fermeture (100) selon la revendication 1 ou 2, dans lequel l'élément de traction (180) est un câble (180a).

4. Elément de fermeture (100) selon l'une des revendications 1 à 3, dans lequel l'élément de traction (180), à l'état fermé, est tendu par un élément à ressort (120), en particulier dans lequel l'élément de traction (180), à l'état fermé, est tendu par un élément à ressort (120) disposé le long d'au moins une section de l'élément de traction (180).

5. Elément de fermeture (100) selon l'une des revendications 1 à 4, dans lequel le capteur (130) comprend au moins l'un des éléments suivants :
- un capteur de champ magnétique, en particulier un capteur à contact Reed, un capteur TMR ou un capteur à effet Hall ;
- un capteur capacitif ;
- un capteur de distance inductif ;
- un détecteur de proximité inductif ;
- un capteur optique, en particulier une barrière photoélectrique, un détecteur radar ou un détecteur Lidar ;
- un capteur de mouvement, en particulier un capteur d'accélération.

6. Elément de fermeture (100) selon la revendication 5, dans lequel l'élément à ressort (120) et/ou l'élément de traction (180) présente une section magnétique, la section magnétique étant en particulier réalisée sous la forme d'un élément magnétique.

7. Elément de fermeture (100) selon la revendication 5 ou 6, l'élément de fermeture (100) comprenant un support magnétique (36) avec un aimant (37), le support magnétique (36) étant en liaison active avec l'élément de traction (180) et/ou avec l'élément à ressort (120), le support magnétique (36) présentant en particulier un point de rupture (361).

8. Elément de fermeture (100) selon l'une des revendications 1 à 7, comprenant un dispositif anti-étirement excessif qui garantit que l'élément de traction (180) est tendu à l'état fermé de l'élément de fermeture (100), le dispositif anti-étirement excessif étant notamment un tube de butée qui limite la compression de l'élément à ressort (120).

9. Elément de fermeture (100) selon l'une des revendications 4 à 8, dans lequel l'élément à ressort (120) comprend au moins l'un des éléments suivants :
- un ressort de pression (22) ;
- une rondelle conique ;
- un ressort en plastique ;
- un ressort spiral ;
- un ressort de traction ;
- un ressort de torsion ;
- un ressort plat.

10. Scellé de sécurité (1) équipé d'un élément de fermeture (100) selon l'une des revendications 1 à 9, comprenant un processeur en liaison active avec le capteur (130) et conçu de façon à générer au moins une indication de temps, notamment une date et une heure, et/ou une indication de lieu, notamment sous la forme de coordonnées géographiques, dès que le capteur (130) détecte une modification de l'état de tension de l'élément de traction (180).

11. Scellé de sécurité (1) équipé d'un élément de fermeture (100) selon l'une des revendications 1 à 9, comprenant un processeur en liaison active directe ou indirecte avec l'élément de traction (180) et conçu de façon à générer un code en fonction directement ou indirectement d'une modification de l'état de tension de l'élément de traction (180), ce processeur pouvant être le même processeur que le processeur de la revendication 10 ou bien un autre processeur.

12. Scellé de sécurité (1) selon la revendication 10 ou 11, comprenant une mémoire électronique, notamment pour stocker au moins l'un des éléments suivants :
- l'heure ;
- la date ;
- le lieu, en particulier sous la forme de coordonnées géographiques ;
- le code.

13. Procédé pour surveiller un scellé de sécurité (1) équipé d'un élément de fermeture (100) selon l'une des revendications 1 à 9 ou pour surveiller un scellé de sécurité (1) selon l'une des revendications 10 à 12, consistant à :
- ouvrir le scellé de sécurité (1) pour accéder à l'élément de traction (180) de l'élément de fermeture (100) de façon à pouvoir fermer l'élément de fermeture (100) ;
- tendre l'élément de traction (180) ;
- fermer le scellé de sécurité (1) pour empêcher l'accès à l'élément de traction (180) de l'élément de fermeture (100) de façon à ce que l'élément de fermeture (100) ne puisse pas être ouvert ;
- activer un capteur sans contact (130) pour déterminer l'état de tension de l'élément de traction (180) ;
- déterminer l'état de tension de l'élément de traction (180) par le biais du capteur sans contact (180).

14. Procédé pour ouvrir un scellé de sécurité sous surveillance (1) équipé d'un élément de fermeture (100) selon l'une des revendications 1 à 9, ou pour ouvrir un scellé de sécurité (1) selon l'une des revendications 10 à 12, en particulier après avoir surveillé un scellé de sécurité (1) selon la revendication 13, consistant à :
- entrer un code ;
- lever le verrouillage d'un état fermé du scellé de sécurité (1) après vérification du code saisi ;
- ouvrir le scellé de sécurité (1) pour pouvoir accéder à l'élément de traction (180) de l'élément de fermeture (100) et pouvoir ouvrir l'élément de fermeture (100) ;
- générer un autre code ;
- désactiver un capteur sans contact (130) pour déterminer l'état de tension de l'élément de traction (180).
